# EUROPÄISCHE PATENTSCHRIFT

(11) **EP 1 425 116 B1**
(45) Veröffentlichungstag und Bekanntmachung des Hinweises auf die Patenterteilung: **28.10.2015**
(21) Anmeldenummer: 02776955.3
(22) Anmeldetag: 02.09.2002
(51) Int. Cl.: B21B 13/14, B21B 37/40

(54) **WALZGERÜST ZUR HERSTELLUNG VON WALZBAND**
ROLLING STAND FOR THE PRODUCTION OF ROLLED STRIP
CAGE DE LAMINOIR POUR PRODUIRE UNE BANDE LAMINEE

(30) Priorität: 12.09.2001 AT 14332001
(43) Veröffentlichungstag der Anmeldung: 09.06.2004
(73) Patentinhaber: Primetals Technologies Austria GmbH, 4031 Linz (AT)
(72) Erfinder: SEILINGER, Alois, A-4040 Linz (AT); MAYRHOFER, Andreas, A-4055 Pucking (AT); KAINZ, Alexander, A-4040 Linz (AT)
(74) Vertreter: Metals@Linz
(86) Internationale Anmeldenummer: PCT/EP2002/009764
(87) Internationale Veröffentlichungsnummer: WO 2003/022470

(56) Entgegenhaltungen:
- EP-A- 0 401 685

## Beschreibung

Die Erfindung betrifft ein Walzgerüst zur Herstellung von Walzband mit Arbeitswalzen, die sich gegebenenfalls an Stützwalzen oder Stützwalzen und Zwischenwalzen abstützen, wobei die Arbeitswalzen und/oder Stützwalzen und/oder Zwischenwalzen im Walzgerüst gegeneinander axial verschiebbar angeordnet sind und jede Walze mindestens eines dieser Walzenpaare eine über die gesamte wirksame Ballenlänge verlaufende, gekrümmte Kontur aufweist und sich diese beiden Ballenkonturen ausschließlich in einer bestimmten relativen Axialstellung der Walzen des Walzenpaares im unbelasteten Zustand komplementär ergänzen (siehe z.B. EP-A-0 401 685).

Zur Erzeugung eines planen Walzbandes mit definiertem Querschnittsprofil ist es notwendig, konturbeeinflussende Maßnahmen zu setzen, wie beispielsweise die Anwendung von Walzenbiegeeinrichtungen, mit denen die Walzkraftaufbringung auf das Band und die Austrittsdickenverteilung über die Bandbreite gezielt beeinflusst werden können.

Aus der EP-B 0 049 798 ist bereits ein Walzgerüst der gattungsbildenden Art bekannt, bei dem die Gestalt des Walzspaltes und damit die Oberflächenkontur des Walzbandes ausschließlich durch die Axialverschiebung der mit gekrümmten Konturen ausgebildeten Walzen beeinflusst wird. Die beiden zusammenwirkenden Walzen eines Walzenpaares weisen identische Form auf, sind um 180° gedreht eingebaut und ergänzen sich in einer bestimmten axialen Verschiebestellung komplementär. Durch diesen besonderen Walzenschliff ist es möglich, die von den jeweiligen Belastungverhältnissen abhängige parabolische Walzenballendurchbiegung unter Last zu kompensieren, sodass es eines notwendigen Walzenwechsels bei wesentlicher Änderung der Belastungsverhältnisse, der bei Walzen mit parabolischen Walzenballenschliff durchaus üblich ist, nicht mehr bedarf. In der EP-B 294 544 wird darauf hingewiesen, dass die im wesentlichen von quadratischen Anteilen bestimmte parabolische Durchbiegung durch axial verschiebbare Walzen mit der beschriebenen Walzenkontur zwar kompensiert werden kann, jedoch übermäßige Streckungen in den Randbereichen oder in den Viertelbereichen des Walzbandes zu Randbeziehungsweise Viertelwellenbildung führen kann. Diese Nachteile wären zwar mit zusätzlichen Walzenbiegeeinrichtungen, zweckmäßig in Kombination mit einer Zonenkühlung, beherrschbar, jedoch wären damit wesentliche Vorteile der solcherart konturierten Walzen wieder verloren.

Nach der EP-B 294 544 wird zur Vermeidung dieser Rand- bzw. Viertelwellenbildung am Walzband vorgeschlagen, dass die Walzenballenkonturen, der sich in einer axialen Verschiebestellung komplementär ergänzenden Walzen, von einer Kurve 5. Ordnung gebildet sind, wobei die jeweiligen Kurven auf den Walzen so angelegt sind, dass sie in neutraler Walzenstellung in beiderseits der Mitte gelegenen Längenbereichen jeweils ein Maximum und ein Minimum der Steigung der Kurven aufweisen.

Aufgabe der vorliegenden Erfindung ist es, eine weitere vorteilhafte Lösung für ein Walzgerüst anzugeben, bei der durch axiales Verschieben der mit einer Walzenballenkontur ausgestatteten Walzen zueinander die Gestalt des Walzspaltes, d.h. der Dickenverlauf des Walzspaltes über die aktive Walzenballenlänge, solcherart variiert werden kann, dass ein höchste Qualitätsansprüche erfüllendes, ebenes und wellenfreies Band erzielt wird.

Gelöst wird diese Aufgabe erfindungsgemäß durch ein Walzgerüst mit den Merkmalen des Anspruchs 1 oder 2.

Gemäß der Erfindung ist die trigonometrische Funktion der Ballenkontur von einer Sinusfunktion und die Walzspaltkontur von einer sich davon ableitenden Kosinusfunktion gebildet. Die Ballenkontur folgt hierbei der allgemeinen Gleichung $R \left(x\right) = {R}_{0} + A * sin \left(\frac{2 * ϕ * \left(x+c\right)}{{L}_{REF}}\right)$
mit
- R: Radius der Walze
- x: Axialposition bezüglich der Walzenmitte (= Abstand von der Walzenmitte)
- R₀: Walzenradiusoffset (=Radius der Walze im Konturwendepunkt)
- A: Konturkoeffizient
- ϕ: Konturwinkel
- c: Konturverschiebung
- L_{REF}: Schliffreferenzlänge

Die Walzspaltkontur folgt hierbei der allgemeinen Gleichung $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right)$
mit
- s: Verschiebung der oberen Walze aus der Mittenlage
- G₀: Walzspaltoffset
und ergibt sich aus den Konturgleichungen der beiden Walzenballen unter Einbeziehung des Verschiebeweges (s) einer der Walzen aus der Mittenlage.

Der Konturkoeffizient A wird hierbei durch den axialen Verschiebebereich und die entsprechenden äquivalenten Walzenballigkeiten in den Extrempositionen der Walzen bestimmt. Unter äquivalenter Balligkeit versteht man hierbei jene Balligkeit von konventionellen, kosinusförmig geschliffenen Walzen, die zusammen exakt dasselbe Leerwalzspaltprofil generieren.

Durch Variieren des Konturwinkels ϕ, welcher sich auf die halbe Schliffreferenzlänge bezieht, kann die aktuelle Walzenkontur und damit der Verlauf des Walzspaltes beeinflusst werden, ohne die äquivalenten Balligkeiten der Walzen zu ändern. Der positive Effekt hinsichtlich Vermeidung der Viertelwellenbildung stellt sich ein, weil eine Vergrößerung des Konturwinkels zu einer Verkleinerung des Walzenballendurchmessers im Bereich zwischen dem Walzenrand und der Walzenmitte führt, wodurch letztlich eine geringere Walzverformung in diesem für die Viertelwellenbildung kritischen Bereich auftritt.

Gemäß der Erfindung ist ferner die trigonometrische Funktion der Ballenkontur von einer gekippten Sinusfunktion entsprechend der allgemeinen Gleichung $R \left(x\right) = {R}_{0} + A * sin \left(\frac{2 * ϕ * \left(x+c\right)}{{L}_{REF}}\right) + B * \left(x+c\right)$
mit
- B: Kippkoeffizient
und die Walzspaltkontur von einer sich davon ableitenden Kosinusfunktion entsprechend der allgemeinen Gleichung $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right) + 2 * B * \left(s-c\right)$mit
- s: Verschiebung der oberen Walze aus der Mittenlage
- G₀: Walzspaltoffset
gebildet.

Durch Einfügen des linearen Gliedes B*(x+c) in die Gleichung der Ballenkontur wird ein Kippen der Sinusfunktion ermöglicht und durch geeignete Wahl des Koeffizienten (B) eine Minimierung der Durchmesserunterschiede entlang der Ballenkontur erreicht. Die durch die gekippte Sinusfunktion erzielte Minimierung der Durchmesserunterschiede entlang der wirksamen Walzenballenlänge führt gleichzeitig zu einer Verringerung der während des Walzvorganges in die Walzenstützlager abgeleiteten Axialkräfte. Bei Walzgerüsten, die zusätzlich zu den mit einer Ballenkontur versehenen Arbeitswalzen mit Stützwalzen ausgerüstet sind, führt die Optimierung des Kippkoeffizienten zu einer Verringerung der maximalen lokalen Kontaktdrücke auf die Stützwalzen, bzw. generell zu einer gleichmäßigeren Kräfteverteilung auf die benachbarten Walzen. Der Kippkoeffizient (B) bewirkt somit eine Glättung des Konturverlaufs am Walzenballen und der Kräfteverteilung. Das Einführen eines Kippkoeffizienten in die Konturgleichung der Walzenballen beeinflusst somit zwar die Belastungen der Walzen und Lager des Walzgerüstes günstig, zeigt jedoch keinen grundlegenden Einfluss auf die Walzspaltgeometrie, wie der Vergleich der beiden Walzspaltgleichungen bei Zugrundelegung einer Sinusfunktion und einer gekippten Sinusfunktion für die Walzenballenkontur zeigt.

Wie aus der obigen Formel für G(x,s) ersichtlich, tritt die komplementäre Ergänzung der beiden Ballenkonturen dann ein, wenn die Verschiebung der oberen Arbeitswalze der Konturverschiebung c entspricht und gleichzeitig eine gegengleiche Verschiebung der unteren Arbeitswalze um s = -c erfolgt. Diese Position kann dabei sowohl innerhalb als auch außerhalb des Arbeitsbereichs der axialen Verschiebung liegen.

Eine vorteilhafte Ausgestaltung der gekrümmten Ballenkontur ergibt sich, wenn bei vorgegebener Schliffreferenzlänge (L_{REF}) für die gekrümmte Ballenkontur der Walze ein Konturwinkel (ϕ) entsprechend der Bedingung 0° < ϕ ≤ 180°, vorzugsweise 50° ≤ ϕ ≤ 80°, gewählt wird. Hierdurch wird sichergestellt, dass der Walzspalt je nach gewählter Verschieberichtung ausgehend von einem zentralen Maximal- oder Minimalwert zu den Walzenrändern hin stetig ab- oder zunimmt. Bei einem Konturwinkel ϕ > 180° kommt es zu einer Umkehr in der stetigen Abnahme oder Zunahme des Walzspaltes im Randbereich der Schliffreferenzlänge und damit zu unerwünschten Einflüssen auf die Qualität des Walzbandes. Bei Annäherung des Konturwinkels an den Wert ϕ = 0 kommt es asymptotisch zur Ausbildung einer parabolischen Walzspaltkontur.

Zu einer Minimierung der in die Walzenstützlager abzuleitenden Axialkräfte kommt es annähernd dann, wenn der Kippkoeffizient (B) in der Gleichung für die Ballenkontur jeder Walze so gewählt ist, dass der maximale Durchmesserunterschied der Ballenkonturen innerhalb der Schliffreferenzlänge bzw. der Ballenlänge ein Minimum ist.

Eine die Bandqualität verbessernde Beeinflussung der Walzen ist erzielbar, wenn im Walzgerüst zusätzlich weitere die Ballenkontur zumindest abschnittsweise beeinflussende Aktuatoren in Wirkverbindung mit den Arbeitswalzen und/oder Stützwalzen und/oder Zwischenwalzen positioniert sind, wie beispielsweise eine Arbeitswalzenkühlung oder eine Zonenkühlung. Entsprechende Effekte können auch durch Walzenbiegeeinrichtungen oder zonenweise zuschaltbare Heizeinrichtungen realisiert werden.

Um eine fortlaufende Kontrolle und Beeinflussung der Bandqualität sicherzustellen, ist eine Einbindung des Walzgerüstes in einen Profil- oder Planheitsregelkreis vorgesehen. Dies wird dadurch erreicht, dass die Arbeitswalzen und/oder Stützwalzen und/oder Zwischenwalzen durch die ihnen zugeordneten Verschiebeeinrichtungen, sowie gegebenenfalls notwendige Messeinrichtungen zur Erfassung des Zustandes des ein- bzw. auslaufenden Bandes und gegebenenfalls zusätzliche Aktuatoren mit einer Regeleinrichtung zur Profil- oder Planheitsregelung verbunden sind, dass der Regeleinrichtung eine Recheneinheit zugeordnet ist, die unter Verwendung mathematischer Modelle, gegebenenfalls unter Verwendung eines neuronalen Netzwerkes, Steuersignale für die Nachführung der Arbeitswalzen und/oder Stützwalzen und/oder Zwischenwalzen und gegebenenfalls zusätzlicher Aktuatoren generiert und mit den Arbeitswalzen und/oder Stützwalzen und/oder Zwischenwalzen und gegebenenfalls zusätzlicher Aktuatoren zugeordneten Stellgliedern den Steuersignalen entsprechende Positionen anfahrbar sind. Mit den Messeinrichtungen werden bandspezifische Daten erhoben, wie beispielsweise Profilverlauf, Spannungsverhältnisse, Temperaturprofile und Walzkräfte.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die Folgendes zeigen:
- Fig. 1: die schematische Darstellung eines Duo-Walzgerüstes mit Arbeitswalzen entsprechend der Erfindung,
- Fig. 2: eine schematische Darstellung eines Quarto-Walzgerüstes mit Stützwalzen entsprechend der Erfindung,
- Fig. 3: eine schematische Darstellung eines Sexto-Walzgerüstes mit Zwischenwalzen entsprechend der Erfindung,
- Fig. 4: die erfindungsgemäße Walzenballenkontur auf der Grundlage einer Sinusfunktion,
- Fig. 5: die erfindungsgemäße Walzenballenkontur auf der Grundlage einer gekippten Sinusfunktion,
- Fig. 6: eine geometrische Definition des Konturwinkels,
- Fig. 7: die Leerwalzspaltkontur in Abhängigkeit vom Konturwinkel,
- Fig. 8: die Walzspaltkontur in Abhängigkeit von der Walzenverschiebung s

In den Fig.1 bis 3 sind verschiedene Gattungen von Walzgerüsten schematisch dargestellt, die für die Anwendung der Erfindung in Frage kommen und aus dem Stand der Technik, beispielsweise der EP-B 0 049 798, in ihrer Grundstruktur bekannt sind.

Fig. 1 zeigt ein Duo-Walzgerüst 1 mit Gerüstständer 2 und einem Paar Arbeitswalzen 3, 4, die in den beiden Gerüstständern 2 in Einbaustücken 5, 6 drehbar abgestützt sind. Anstellvorrichtungen 7 ermöglichen die Anstellung der beiden Arbeitswalzen 3, 4 gegen das durch den Walzspalt 8 laufende Walzband 9. Die beiden Arbeitswalzen 3, 4 sind über die Walzenzapfen 10, 11 in den Einbaustücken 5, 6, die auch Verschiebeeinrichtungen 12, 13 umfassen, axial verschiebbar abgestützt. Die Walzenballen 14 beider Arbeitswalzen 3, 4 sind über ihre gesamte wirksame Ballenlänge mit einer gekrümmten Ballenkontur 15 ausgestattet, wobei sich diese Ballenkonturen 15 in einer bestimmten relativen Axialstellung der Arbeitswalzen im unbelasteten Zustand komplementär ergänzen. Dies ist entweder innerhalb oder außerhalb des axialen Verschiebebereiches der Arbeitswalzen 3, 4 möglich.

Fig. 2 zeigt in einer weiter schematisierten Darstellung ein Quarto-Walzgerüst 17 mit Arbeitswalzen 3, 4 und Stützwalzen 18, 19. In diesem Ausführungsbeispiel sind die Stützwalzen 18, 19 mit einer gekrümmten Ballenkontur 15 ausgestattet und axial verschiebbar abgestützt. Analog zeigt Fig. 3 ein Sexto-Walzgerüst 20 mit Arbeitswalzen 3, 4, Stützwalzen 18, 19 und Zwischenwalzen 21, 22. In diesem Ausführungsbeispiel sind die Zwischenwalzen 21, 22 mit einer gekrümmten Ballenkontur 15 ausgestattet und axial verschiebbar abgestützt. Während beim Duo-Walzgerüst die Ballenkontur direkt auf das Walzband einwirkt, kommt es bei den Walzgerüsten nach den Fig. 2 und Fig. 3 zu einer Veränderung der von den im wesentlichen zylindrischen Arbeitswalzen erzeugten Walzspaltkontur durch das Einwirken der mit einer gekrümmten Ballenkontur versehenen Stütz- bzw. Zwischenwalzen.

Der Verlauf der Ballenkontur der Walzen eines Walzenpaares ist von einer trigonometrischen Funktion, vorzugsweise einer Sinusfunktion gebildet, wobei mit einer von einer gekippten Sinusfunktion erzeugten Ballenkontur besondere Vorteile erzielt werden, die in einer möglichen Minimierung der Durchmesserunterschiede entlang der Ballenkontur liegen. Fig. 4 zeigt den gekrümmten Konturverlauf am Walzenballen der oberen und unteren Arbeitswalzen eines Duo-Walzgerüstes auf der Grundlage einer Sinusfunktion bei einer Walzenballenlänge von 1540 mm und einem Konturwinkel von 72°. Bei einer Arbeitswalzenverschiebung von etwa ±60 mm zeigen sich bereits markante Durchmesserunterschiede über die Ballenlänge.

Demgegenüber zeigt Fig. 5 den gekrümmten Konturverlauf am Walzenballen auf der Grundlage einer gekippten Sinusfunktion. Die Durchmesserunterschiede über die Walzenballenlänge sind hier wesentlich geringer und verdeutlichen den beschriebenen Glättungseffekt. Versuche haben gezeigt, dass mit derart konturierten Walzenballen ein höchste Qualitätsanforderungen erfüllendes, ebenes und wellenfreies Walzband produziert werden kann.

Vorteile bestehen hinsichtlich der unmittelbar anschaulichen Eingabegrößen und der damit einfacheren Übertragbarkeit auf andere Gerüstkonfigurationen. Eingabegrößen sind die Schliffreferenzlänge bzw. die Ballenlänge, der Verschiebebereich, die äquvalenten Walzenballigkeiten in den extremen Verschiebepositionen sowie der Konturwinkel.

In Fig. 6 ist am Beispiel eines Konturwinkels von 70° die Bedeutung dieser Größe für ein bestimmtes normiertes Walzspaltprofil veranschaulicht. Der Konturwinkel definiert jenen Ausschnitt der Kosinuskurve, der der halben Schliffreferenzlänge am Ballen entspricht.

Die Ballenkontur kann durch Variation des Konturwinkels beeinflusst werden. Die Wahl eines größeren Konturwinkels führt zu einem geringeren Durchmesser des Walzenballens in einem Bereich zwischen Walzenmitte und Walzenrand, damit in diesem Bereich zu einem geringeren lokalen Reduktiongrad in der Walzbanddicke und letztlich zu einer Minimierung der Viertelwellenbildung. Der Einfluss des Konturwinkels auf die Leerwalzspaltkontur ist in Fig. 7 dargestellt und zeigt deutlich die Durchmesservariation im Viertelbereich.

Um die mit der beschriebenen Ballenkontur ausgestatteten Walzen für eine dynamische Planheitsregelung einsetzen zu können, muss die Walzspaltkontur durch die Verschiebeposition der Walzen zueinander bestimmt und über den Verschiebebereich kontinuierlich veränderlich sein. Diese Verhältnisse sind in Fig. 8 für drei beispielhafte Werte der Walzenverschiebungen der Oberwalze (s) von -60 mm, 0 mm (keine Verschiebung) und +60 mm dargestellt und zeigen den einsetzbaren Wirkbereich des Walzgerüstes.

## Patentansprüche

1. Walzgerüst zur Herstellung von Walzband mit Arbeitswalzen (3,4), die sich gegebenenfalls an Stützwalzen (18,19) oder Stützwalzen und Zwischenwalzen (21,22) abstützen, wobei die Arbeitswalzen (3,4) und/oder Stützwalzen (18,19) und/oder Zwischenwalzen (21,22) im walzgerüst (1) gegeneinander axial verschiebbar angeordnet sind und jede Walze mindestens eines dieser Walzenpaare eine über die gesamte wirksame Ballenlänge verlaufende, gekrümmte Kontur aufweist und sich diese beiden Ballenkonturen (15) ausschließlich in einer bestimmten relativen Axialstellung der Walzen des Walzenpaares im unbelasteten Zustand komplementär ergänzen, **dadurch gekennzeichnet, dass** der Verlauf der Ballenkontur der Walzen eines Walzenpaares von einer trigonometrischen Funktion gebildet ist und auch die Walzspaltkontur in
Abhängigkeit vom Verlauf der Ballenkontur (15) und der Position der Walzen innerhalb des axialen Verschiebebereichs von einer trigonometrischen Funktion gebildet ist, wobei die trigonometrische Funktion der Ballenkontur von einer Sinusfunktion gemäß der allgemeinen Gleichung $R \left(x\right) = {R}_{0} + A * sin \left(\frac{2 * ϕ * \left(x+c\right)}{{L}_{REF}}\right)$
mit
R Radius der Walze
x Axialposition bezüglich der Walzenmitte (= Abstand von der Walzenmitte)
R₀ Walzenradiusoffset (=Radius der Walze im Konturwendepunkt)
A Konturkoeffizient
ϕ Konturwinkel
c Konturverschiebung
L_{REF} Schliffreferenzlänge
und die Walzspaltkontur von einer sich davon ableitenden Kosinusfunktion gemäß der allgemeinen Gleichung $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right)$
mit
s Verschiebung einer der Walzen aus der Mittenlage
G₀ Walzspaltoffset
gebildet ist.

2. Walzgerüst zur Herstellung von Walzband mit Arbeitswalzen (3,4), die sich gegebenenfalls an Stützwalzen (18,19) oder Stützwalzen und Zwischenwalzen (21,22) abstützen, wobei die Arbeitswalzen (3,4) und/oder Stützwalzen (18,19) und/oder Zwischenwalzen (21,22) im Walzgerüst (1) gegeneinander axial verschiebbar angeordnet sind und jede Walze mindestens eines dieser Walzenpaare eine über die gesamte wirksame Ballenlänge verlaufende, gekrümmte Kontur aufweist und sich diese beiden Ballenkonturen (15) ausschließlich in einer bestimmten relativen Axialstellung der Walzen des Walzenpaares im unbelasteten Zustand komplementär ergänzen, **dadurch gekennzeichnet, dass** der Verlauf der Ballenkontur der Walzen eines Walzenpaares von einer trigonometrischen Funktion gebildet ist und auch die Walzspaltkontur in Abhängigkeit vom Verlauf der Ballenkontur (15) und der Position der Walzen innerhalb des axialen Verschiebebereichs von einer trigonometrischen Funktion gebildet ist, wobei die trigonometrische Funktion der Ballenkontur (15) von einer gekippten Sinusfunktion entsprechend der allgemeinen Gleichung $R \left(x\right) = {R}_{0} + A * sin \left(\frac{2 * ϕ * \left(x+c\right)}{{L}_{REF}}\right) + B * \left(x+c\right)$
mit
R Radius der Walze
x Axialposition bezüglich der Walzenmitte (= Abstand von der walzenmitte)
R₀ Walzenradiusoffset
A Konturkoeffizient
Konturwinkel
c Konturverschiebung
L_{REF} Schliffreferenzlänge
B Kippkoeffizient
und die Walzspaltkontur von einer sich davon ableitenden Kosinusfunktion entsprechend der allgemeinen Gleichung $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right) + 2 * B * \left(s-c\right)$
mit
s Verschiebung der oberen Walze aus der Mittenlage
G₀ Walzspaltoffset
gebildet ist.

3. Walzgerüst nach einem der Ansprüche 1 oder 2, **dadurch gekennzeichnet, dass** die Ballenkontur (15) der beiden Walzen so gewählt ist, dass die komplementäre Ergänzung der beiden Ballenkonturen innerhalb des axialen Verschiebebereiches der Walzen erfolgt.

4. Walzgerüst nach einem der Ansprüche 1 oder 2, **dadurch gekennzeichnet, dass** die Ballenkontur (15) der beiden Walzen so gewählt ist, dass die komplementäre Ergänzung der beiden Ballenkonturen außerhalb des axialen Verschiebebereiches der Walzen erfolgt.

5. Walzgerüst nach einem der Ansprüche 2 bis 4, **dadurch gekennzeichnet, dass** bei vorgegebener Schliffreferenzlänge (L_{REF}) für die gekrümmte Ballenkontur der Walze ein Konturwinkel (ϕ) entsprechend der Bedingung 0° < ϕ ≤ 180° , vorzugsweise 50° ≤ ϕ ≤ 80°, gewählt ist.

6. Walzgerüst nach einem der Ansprüche 2 bis 4, **dadurch gekennzeichnet, dass** der Kippkoeffizient (B) in der Gleichung für die Ballenkontur jeder Walze so gewählt ist, das der maximale Durchmesserunterschied der Ballenkonturen innerhalb der Schliffreferenzlänge bzw. der Ballenlänge ein Minimum ist.

7. Walzgerüst nach einem der vorhergehenden Ansprüche,
**dadurch gekennzeichnet, dass** im Walzgerüst (1) zusätzlich weitere die Ballenkontur (15) zumindest abschnittsweise beeinflussende Aktuatoren in Wirkverbindung mit den Arbeitswalzen (3,4) und/oder Stützwalzen (18,19) und/oder Zwischenwalzen (21,22 positioniert sind, wie beispielsweise eine Arbeitswalzenkühlung oder eine Zonenkühlung.

8. Walzgerüst nach einem der vorhergehenden Ansprüche,
**dadurch gekennzeichnet, dass** die Arbeitswalzen (3,4) und/oder Stützwalzen (18,19) und/oder Zwischenwalzen (21,22) durch die ihnen zugeordneten Verschiebeeinrichtungen, sowie gegebenenfalls notwendige Messeinrichtungen zur Erfassung des Zustandes des ein-bzw. auslaufenden Bandes und gegebenenfalls zusätzliche Aktuatoren mit einer Regeleinrichtung zur Profil- oder Planheitsregelung verbunden sind, dass der Regeleinrichtung eine Recheneinheit zugeordnet ist, die unter Verwendung mathematischer Modelle, gegebenenfalls unter Verwendung eines neuronalen Netzwerkes, Steuersignale für die Nachführung der Arbeitswalzen (3,4) und/oder Stützwalzen (18,19) und/oder Zwischenwalzen (21,22) und gegebenenfalls zusätzlicher Aktuatoren generiert und mit den Arbeitswalzen und/oder Stützwalzen und/oder Zwischenwalzen und gegebenenfalls zusätzlicher Aktuatoren zugeordneten Stellgliedern den Steuersignalen entsprechende Positionen anfahrbar sind.

9. Walzgerüst nach einem der vorhergehenden Ansprüche,
**dadurch gekennzeichnet, dass** das Walzgerüst als Duo-Walzgerüst oder als Quarto-Walzgerüst oder als Sexto-Malzgerüst ausgebildet ist.

## Claims

1. Rolling stand for production of rolled strip, with work rolls (3, 4), which are supported if necessary on support rolls (18, 19) or support rolls and intermediate rolls (21, 22), wherein the work rolls (3, 4) and/or support rolls (18, 19) and/or intermediate rolls (21, 22) in the rolling stand (1) are disposed able to be axially displaced in relation to one another and each roll of at least one of these pairs of rolls has a curved contour running over the entire effective barrel length and these two barrel contours (15), exclusively in a specific relative axial position of the rolls of the pair of rolls, complement each other in an unloaded state, **characterised in that** the course of the barrel contour of the rolls of a pair of rolls is formed by a trigonometrical function and also the roll gap contour is formed as a function of the course of the barrel contour (15) and the position of the rolls within the axial displacement area by a trigonometrical function, wherein the trigonometrical function of the barrel contour is formed by a sine function in accordance with the general equation $R \left(x\right) = {R}_{0} + A * sin \left(\frac{2 * ϕ * \left(x+c\right)}{{L}_{REF}}\right)$
with
R radius of the roll
x axial position in relation to the centre of the roll (= distance from the centre of the roll)
R₀ roll radius offset (= radius of the roll at the contour turning point)
A contour coefficient
ϕ contour angle
c contour displacement
L_{REF} camber reference length
and the roll gap contour is formed by a cosine function deriving therefrom in accordance with the general equation $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right)$
with
s displacement of one of the rolls from the central location
G₀ roll gap offset.

2. Rolling stand for production of rolled strip, with work rolls (3, 4), which are supported if necessary on support rolls (18, 19) or support rolls and intermediate rolls (21, 22), wherein the work rolls (3, 4) and/or support rolls (18, 19) and/or intermediate rolls (21, 22) in the rolling stand (1) are disposed able to be axially displaced in relation to one another and each roll of the at least one of these pairs of rolls has a curved contour running over the entire effective barrel lengths and these two barrel contours (15), exclusively in a specific relative axial position of the rolls of the pair of rolls complement one another in an unloaded state, **characterized in that** the course of the barrel contour of the rolls of a pair of rolls is formed by a trigonometrical function and also the roll gap contour is formed as a function of the course of the barrel contour (15) and the position of the rolls within the axial displacement area by a trigonometrical function, wherein the trigonometrical function of the barrel contour (15) is formed by a tilted sine function in accordance with the general equation $R \left(x\right) = {R}_{0} + A * sin \left(\frac{2 * ϕ * \left(x+c\right)}{{L}_{REF}}\right) + B * \left(x+c\right)$
with
R radius of the roll
x axial position in relation to the centre of the roll (= distance from the centre of the roll)
R₀ roll radius offset
A contour coefficient contour angle
c contour displacement
L_{REF} camber reference length
B tilt coefficient
and the roll gap contour is formed by a cosine function derived therefrom in accordance with the general equation $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right) + 2 * B * \left(s-c\right)$
with
s displacement of the upper roll from the central position
G₀ roll gap offset.

3. Rolling stand according to one of claims 1 or 2, **characterised in that** the barrel contour (15) of the two rolls is selected so that the two barrel contours complement one another within the axial displacement area of the rolls.

4. Rolling stand according to one of claims 1 or 2, **characterised in that** the barrel contour (15) of the two rolls is selected so that the two barrel contours complement one another outside the axial displacement area of the rolls.

5. Rolling stand according to one of claims 2 to 4, **characterised in that**, for a predetermined camber reference length (L_{REF}) for the curved barrel contour of the rolls, a contour angle (ϕ) in accordance with the condition 0° < ϕ ≤ 180°, preferably 50° ≤ ϕ ≤ 80°, is selected.

6. Rolling stand according to one of claims 2 to 4, **characterised in that** the tilt coefficient (B) in the equation for the barrel contour of each roll is selected so that the maximum difference in diameter of the barrel contours within the camber reference length or the barrel length is at a minimum.

7. Rolling stand according to one of the preceding claims, **characterised in that** further actuators at least influencing the barrel contour (15) in portions are positioned additionally in the rolling stand (1) in effective connection with the working rolls (3, 4) and/or support rolls (18, 19) and/or intermediate rolls (21, 22), such as work roll cooling or zone cooling for example.

8. Rolling stand according to one of the preceding claims, **characterised in that** the work rolls (3, 4) and/or support rolls (18, 19) and/or intermediate rolls (21,22), are connected by the displacement devices assigned to them as well as possibly measurement devices needed for detecting the state of the strip entering or leaving the rolls and possibly additional actuators to a regulation device for profile or flatness regulation, that the regulation device is assigned a computation unit, which using mathematical models, if necessary using a neural network, generates control signals for the correction of the working rolls (3, 4) and/or support rolls (18, 19) and/or intermediate rolls (21, 22) and if necessary additional actuators and with adjustment elements assigned to the working rolls and/or support rolls and/or intermediate rolls and possibly to additional actuators, positions corresponding to the controls signals are able to be moved to.

9. Rolling stand according to one of the preceding claims **characterized in that** the rolling stand is embodied as a duo rolling stand or as a quarto rolling stand or as a sexto rolling stand.

## Revendications

1. Cage de laminoir pour la fabrication de bande laminée comprenant des cylindres de travail (3, 4) qui s'appuient le cas échéant sur des cylindres d'appui (18, 19) ou des cylindres d'appui et des cylindres intermédiaires (21, 22), les cylindres de travail (3, 4) et/ou les cylindres d'appui (18, 19) et/ou les cylindres intermédiaires (21, 22) étant disposés dans la cage de laminoir (1) de façon à pouvoir se déplacer axialement les uns par rapport aux autres et chaque cylindre d'au moins une de ces paires de cylindres présentant un contour courbe s'étendant sur toute la longueur effective du corps du cylindre et ces deux contours du corps (15) se complétant mutuellement exclusivement dans une position axiale relative déterminée des cylindres de la paire de cylindres à l'état non sollicité, **caractérisée en ce que** le tracé du contour du corps des cylindres d'une paire de cylindres est formé par une fonction trigonométrique et le contour de l'emprise entre les cylindres est lui aussi formé par une fonction trigonométrique en fonction du tracé du contour du corps (15) et de la position des cylindres à l'intérieur de la zone de déplacement axial, la fonction trigonométrique du contour du corps étant formée par une fonction sinus, selon l'équation générale $R \left(x\right) = {R}_{0} + A * sin \left(\frac{2 * ϕ * \left(x+c\right)}{{L}_{REF}}\right)$
avec
R rayon du cylindre
x position axiale par rapport au centre du cylindre (= distance du centre du cylindre)
R₀ offset du rayon du cylindre (= rayon du cylindre au point d'inflexion du contour)
A coefficient du contour
ϕ angle du contour
c déplacement du contour
L_{REF} longueur de référence de rectification
et le contour de l'emprise entre les cylindres étant formé par une fonction cosinus dérivée de celle-ci, selon l'équation générale $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right)$
avec
s déplacement d'un des cylindres hors de la position centrée
G₀ offset de l'emprise entre les cylindres.

2. Cage de laminoir pour la fabrication de bande laminée comprenant des cylindres de travail (3, 4) qui s'appuient le cas échéant sur des cylindres d'appui (18, 19) ou des cylindres d'appui et des cylindres intermédiaires (21, 22), les cylindres de travail (3, 4) et/ou les cylindres d'appui (18, 19) et/ou les cylindres intermédiaires (21, 22) étant disposés dans la cage de laminoir (1) de façon à pouvoir se déplacer axialement les uns par rapport aux autres et chaque cylindre d'au moins une de ces paires de cylindres présentant un contour courbe s'étendant sur toute la longueur effective du corps du cylindre et ces deux contours du corps (15) se complétant mutuellement exclusivement dans une position axiale relative déterminée des cylindres de la paire de cylindres à l'état non sollicité, **caractérisée en ce que** le tracé du contour du corps des cylindres d'une paire de cylindres est formé par une fonction trigonométrique et le contour de l'emprise entre le cylindres est lui aussi formé par une fonction trigonométrique en fonction du tracé du contour du corps (15) et de la position des cylindres à l'intérieur de la zone de déplacement axial, la fonction trigonométrique du contour du corps (15) étant formée par une fonction sinus inclinée, selon l'équation générale $R \left(x\right) = {R}_{0} + A * sin \left(\frac{2 * ϕ * \left(x+c\right)}{{L}_{REF}}\right) + B * \left(x+c\right)$
avec
R rayon du cylindre
x position axiale par rapport au centre du cylindre (= distance du centre du cylindre)
R₀ offset du rayon du cylindre
A coefficient du contour
ϕ angle du contour
c déplacement du contour
L_{REF} longueur de référence de rectification
B coefficient d'inclinaison
et le contour de l'emprise entre les cylindres étant formé par une fonction cosinus dérivée de celle-ci, selon l'équation générale $G \left(x, s\right) = {G}_{0} + 2 * A * cos \left(\frac{2 * ϕ * x}{{L}_{REF}}\right) * sin \left(\frac{2 * ϕ * \left(s-c\right)}{{L}_{REF}}\right) + 2 * B * \left(s-c\right)$
avec
s déplacement du cylindre supérieur hors de la position centrée
G₀ offset de l'emprise entre les cylindres.

3. Cage de laminoir selon l'une des revendications 1 ou 2, **caractérisée en ce que** le contour du corps (15) des deux cylindres est tel que les deux contours du corps se complètent mutuellement à l'intérieur de la zone de déplacement axial des cylindres.

4. Cage de laminoir selon l'une des revendications 1 ou 2, **caractérisée en ce que** le contour du corps (15) des deux cylindres est tel que les deux contours du corps se complètent mutuellement à l'extérieur de la zone de déplacement axial des cylindres.

5. Cage de laminoir selon l'une des revendications 2 à 4, **caractérisée en ce que** pour une longueur de référence de meulage (L_{REF}) prédéfinie, un angle de contour (ϕ) pour le contour courbe du corps du cylindre est choisi selon la condition 0° < ϕ ≤ 180°, de préférence 50° < ϕ ≤ 80°.

6. Cage de laminoir selon l'une des revendications 2 à 4, **caractérisée en ce que** le coefficient d'inclinaison (B) dans l'équation pour le contour du corps de chaque cylindre est tel que la différence de diamètre maximale des contours du corps à l'intérieur de la longueur de référence de meulage, respectivement de la longueur du corps est un minimum.

7. Cage de laminoir selon l'une des revendications précédentes, **caractérisée en ce que** d'autres actionneurs agissant au moins par endroits sur le contour du corps (15) sont en outre positionnés dans la cage de laminoir (1), en liaison fonctionnelle avec les cylindres de travail (3, 4) et/ou les cylindres d'appui (18, 19) et/ou les cylindres intermédiaires (21, 22), comme par exemple un refroidissement des cylindres de travail ou un refroidissement par zones.

8. Cage de laminoir selon l'une des revendications précédentes, **caractérisée en ce que** les cylindres de travail (3, 4) et/ou les cylindres d'appui (18, 19) et/ou les cylindres intermédiaires (21, 22), grâce aux dispositifs de déplacement qui leur sont associés, ainsi que des dispositifs de mesure éventuellement nécessaires pour détecter l'état de la bande entrante resp. sortante et éventuellement des actionneurs supplémentaires sont reliés à un dispositif de réglage pour la régulation du profil ou de la planéité, **en ce qu'**une unité de calcul est associée au dispositif de réglage, qui génère à l'aide de modèles mathématiques, le cas échéant à l'aide d'un réseau neuronal, des signaux de commande pour l'ajustement des cylindres de travail (3, 4) et/ou des cylindres d'appui (18, 19) et/ou des cylindres intermédiaires (21, 22) et éventuellement des actionneurs supplémentaires, et **en ce qu'**avec des organes de réglage associés aux cylindres de travail et/ou cylindres d'appui et/ou cylindres intermédiaires et éventuellement aux actionneurs supplémentaires, il est possible d'atteindre des positions correspondant aux signaux de commande.

9. Cage de laminoir selon l'une des revendications précédentes, **caractérisée en ce que** la cage de laminoir est réalisée sous forme de cage duo ou sous forme de cage quarto ou sous forme de cage sexto.
